# EUROPÄISCHE PATENTSCHRIFT

(11) **EP 1 673 234 B1**
(45) Veröffentlichungstag und Bekanntmachung des Hinweises auf die Patenterteilung: **25.04.2018**
(21) Anmeldenummer: 04790133.5
(22) Anmeldetag: 05.10.2004
(51) Int. Cl.: B42D 15/00, B41M 3/14, B41M 1/30, D21H 21/48, B42D 25/29, B42D 25/382

(54) **WERTDOKUMENT**
SECURITY DOCUMENT
DOCUMENT DE VALEUR

(30) Priorität: 08.10.2003 DE 10346630
(43) Veröffentlichungstag der Anmeldung: 28.06.2006
(73) Patentinhaber: Giesecke+Devrient Currency Technology GmbH, 81677 München (DE)
(72) Erfinder: SCHWENK, Gerhard, 82178 Puchheim (DE); GIERING, Thomas, 85614 Kirchseeon (DE); STENZEL, Gerhard, 80686 München (DE); WITTICH, Kaule, 82275 Emmering (DE)
(86) Internationale Anmeldenummer: PCT/EP2004/011128
(87) Internationale Veröffentlichungsnummer: WO 2005/035270

(56) Entgegenhaltungen:
- WO-A2-95/13597
- DE-A1- 19 803 997
- DE-A1- 19 860 093
- US-A- 6 155 605
- US-A- 6 165 592
- US-B1- 6 530 602

## Beschreibung

Die Erfindung betrifft ein Wertdokument, insbesondere eine Banknote, mit einem Wertdokumentsubstrat und zumindest zwei unterschiedlichen Merkmalsstoffen zur Prüfung des Wertdokuments.

Aus der Druckschrift WO 97/39428 ist ein Wertdokument bekannt, dessen Substrat in einem Bereich maschinell authentisierbare Echtheitsmerkmale für unterschiedliche Sicherheitsstufen aufweist. Das Wertdokument enthält ein maschinell authentisierbares Niedrigsicherheitsmerkmal, das aus einem einzigen Material gebildet ist. Bei einer Abfrage liefert das Niedrigsicherheitsmerkmal eine Ja/Nein-Antwort, die die Anwesenheit oder Abwesenheit der abgefragten Eigenschaft anzeigt. Das Niedrigsicherheitsmerkmal wird zur Echtheitsprüfung in Anwendungsfällen benutzt, in denen ein einfacher Detektor eingesetzt wird, etwa in Einzelhandelsverkaufsstellen.

Ein ebenfalls maschinell authentisierbares Hochsicherheitsmerkmal besitzt schwierig nachzuweisende Eigenschaften und ermöglicht eine tiefer gehende Abfrage des Wertdokuments sowie eine Authentisierung auf einem sehr viel höheren Niveau. Die Prüfung des Hochsicherheitsmerkmals ist aufwändig und erfolgt beispielsweise in Zentralbanken. Bei diesem Hochsicherheitsmerkmal handelt es sich um eine homogene Mischung zweier Stoffe mit unterschiedlichen physikalischen Eigenschaften, wie die Anregungswellenlänge für eine Lumineszenzemission oder Koerzitivität etc.

Das aus der WO 97/39428 bekannte System besitzt jedoch den Nachteil, dass es zwar eine aufwändige Echtheitsprüfung der Wertdokumente ermöglicht, aber keine Aussage über die Art oder den Wert des jeweiligen Wertdokuments zulässt. Für eine maschinelle Bearbeitung von Wertdokumenten, insbesondere von Banknoten, ist es jedoch wünschenswert, auch die Art des Dokuments, wie z. B. die Währung, oder die Denomination einer bekannten Währung, maschinell zu erfassen.

Aus der US 6,155,605 ist ein System bekannt, das eine Echtheits- und Werterkennung ermöglicht.

Davon ausgehend liegt der Erfindung die Aufgabe zugrunde, ein gattungsgemäßes Wertdokument vorzuschlagen, das eine erhöhte Fälschungssicherheit beinhaltet.

Unter Werterkennung wird dabei im Rahmen der vorliegenden Erfindung die Auswertung einer codiert vorliegenden Information für einen bestimmten Nutzerkreis verstanden. Die codierte Information kann beispielsweise bei einer Banknote die Denomination, die Währung, die Serie, das Ausgabeland oder andere Ausstattungsmerkmale der Banknote darstellen.

Die gestellte Aufgabe wird durch das Wertdokument mit den Merkmalen des Hauptanspruchs gelöst. Ein Herstellungsverfahren für solche Wertdokumente sowie zwei Verfahren zur Prüfung oder Bearbeitung derartiger Wertdokumente sind Gegenstand der nebengeordneten Ansprüche. Vorteilhafte Weiterbildungen der Erfindung sind Gegenstand der Unteransprüche.

Das erfindungsgemäße Wertdokument weist einen ersten Merkmalsstoff auf, der in das Volumen des Wertdokumentsubstrats eingebracht und durch einen Lumineszenzstoff oder eine Mischung aus Lumineszenzstoffen gebildet ist, und einen zweiten Merkmalsstoff, der ein Lumineszenzstoff ist und der in Form einer Codierung auf das Wertdokumentsubstrat aufgebracht ist. Dadurch wird, wie nachfolgend im Detail erläutert, ein komplexes Merkmalssystem geschaffen, das für einen Fälscher nur schwer nachstellbar ist und das sowohl eine Echtheitsprüfung als auch eine Werterkennung durch Nutzer aus unterschiedlichen Nutzerkreisen erlaubt. Dabei erstreckt sich die Codierung über einen überwiegenden Teil einer Oberfläche des Wertdokuments, insbesondere über die im Wesentlichen gesamte Oberfläche des Wertdokuments. Dadurch kann eine weiter erhöhte Fälschungssicherheit des Wertdokuments erzielt werden, da sich Lücken oder eingefügte Teile anderer, auch anderer echter Dokumente als Störung der Codierung bemerkbar machen.

Beispielsweise kann die Codierung oder ein Teil der Codierung bei gleichartigen Dokumenten, wie sie etwa Banknoten derselben Denomination darstellen, von Dokument zu Dokument mit einem gewissen Versatz versehen sein. Werden die Dokumente im Endlosformat hergestellt, kann dies etwa durch Verwendung einer Druckwalze erreicht werden, deren Umfang ein nicht ganzzahliges Vielfaches der Dokumentgröße beträgt. Eine Reihe aufeinander folgender Dokumente kann dann eine Codierung gleichen Inhalts oder gleicher Form enthalten, wobei die einzelnen Dokumente zugleich aufgrund des unterschiedlichen Versatzes voneinander unterscheidbar sind. Im Bogendruck lässt sich das gleiche Ergebnis erzielen, wenn entsprechend der gewünschten Wiederholrate mehrere Druckplatten mit zueinander versetzten Codierungen oder Codierungsteilen verwendet werden.

So können beispielsweise Nutzer eines Nutzerkreises eine charakteristische Eigenschaft des ersten Merkmalsstoffs zur Echtheitsprüfung und die durch den ersten Merkmalsstoff gebildete Codierung zur Werterkennung heranziehen. Nutzer eines anderen Nutzerkreises können eine charakteristische Eigenschaft, also insbesondere die Lumineszenz, des zweiten Merkmalsstoffs für die Echtheitsprüfung verwenden und die codierte Aufbringung des Lumineszenzstoffes zur Werterkennung einsetzen. Beide Nutzerkreise können so die durch die Merkmalsstoffe gebildeten Codierungen nutzen, um neben der Echtheitsprüfung ohne großen Zusatzaufwand auch eine Werterkennung an dem Dokument vornehmen zu können. Die Durchführung der Echtheitsprüfung und der Werterkennung wird weiter unten ausführlicher beschrieben.

Bei diesen Nutzerkreisen kann es sich um Zentralbanken, Geschäftsbanken, beliebige Handelsunternehmen, wie Nahverkehrsbetriebe, Warenhäuser oder Verkaufsautomatenbetreiber etc., handeln.

Die Analyse des Merkmalsystems ist für Dritte sehr schwierig und aufwändig, da nicht ohne weiteres erkennbar ist, welche Stoffe und insbesondere welche Stoffeigenschaften für die Echtheitsprüfung der unterschiedlichen Nutzergruppen verwendet werden. Selbst die Kenntnis einer der Vorgehensweisen zur Echtheitsprüfung offenbart noch nicht die Stoffe und Methoden, die bei der oder den anderen Nutzergruppe/n für die Echtheitsprüfung eingesetzt werden.

Des Weiteren ist der erste Merkmalsstoff im Volumen des Wertdokumentsubstrats im Wesentlichen gleichmäßig verteilt, so dass hinreichend große Volumenelemente gleicher Größe jeweils im Wesentlichen dieselbe Menge des ersten Merkmalsstoffs enthalten. Die Verteilung des Merkmalsstoffs kann dabei regelmäßig sein, bevorzugt ist der Merkmalsstoff jedoch mit einer Zufallsverteilung in das Substratvolumen eingebracht. Wird als Wertdokumentensubstrat Papier verwendet, so wird der erste Merkmalsstoff vorzugsweise der Papiermasse vor der Blattbildung zugesetzt.

Gemäß einer vorteilhaften Weiterentwicklung der Erfindung ist ein dritter Merkmalsstoff auf das Wertdokumentsubstrat aufgebracht, vorzugsweise aufgedruckt, welcher von dem ersten und zweiten Merkmalsstoff verschieden ist. Der dritte Merkmalsstoff kann zusätzlich oder alternativ zu dem ersten Merkmalsstoff zur Echtheitsprüfung herangezogen werden.

Neben dem ersten und zweiten Merkmalsstoff kann auch der dritte Merkmalsstoff ein Lumineszenzstoff oder eine Mischung aus Lumineszenzstoffen sein. Für den ersten Merkmalsstoff werden vorzugsweise Lumineszenzstoffe oder Mischungen verwendet, die im infraroten Spektralbereich emittieren und die insbesondere eine komplexe, schwer nachstellbare spektrale Emissionscharakteristik aufweisen. Die Emissionscharakteristik kann verwendet werden, um durch die Form der Emissions- und/oder Anregungsspektren eine Codierung zu erzeugen.

Wenigstens einer der Merkmalsstoffe ist ein Lumineszenzstoff auf Basis eines mit Seltenerdelementen dotierten Wirtsgitters. Es können auch mehrere oder alle der Merkmalsstoffe auf Basis eines dotierten Wirtsgitters gebildet sein. Diese Lumineszenzstoffe können z.B. dadurch angeregt werden, dass direkt in die Absorptionsbanden der Seltenerdionen eingestrahlt wird. In bevorzugten Varianten können auch absorbierende Wirtsgitter oder so genannte "Sensitizer" eingesetzt werden, die die Anregungsstrahlung absorbieren und auf das Seltenerdion übertragen, das dann die Lumineszenz emittiert. Es versteht sich, dass die Wirtsgitter und/oder die Dotierstoffe für die unterschiedlichen Markierungsstoffe verschieden sein können, um unterschiedliche Anregungs- und/oder Emissionsbereiche zu erhalten. Diese Emissionscharakteristik kann insbesondere dafür verwendet werden, um die Lumineszenzstoffe von ähnlichen Lumineszenzstoffen zu unterscheiden. Sie kann aber auch dafür verwendet werden, um durch die Form der Emissions- oder/und Anregungsspektren der Lumineszenzstoffe eine Codierung zu erzeugen. Diese Art der Codierung ist nicht auf Lumineszenzstoffe auf Basis eines mit Seltenerdelementen dotierten Wirtsgitters beschränkt, sondern ist für alle erfindungsgemäß eingesetzten lumineszierenden Merkmalsstoffe einsetzbar, besonders bevorzugt gilt dies für den ersten Merkmalsstoff.

In einer bevorzugten Ausgestaltung absorbiert das Wirtsgitter im sichtbaren Spektralbereich und gegebenenfalls, insbesondere im Fall des ersten oder dritten Merkmalsstoffs, zusätzlich im nahen Infrarotbereich bis zu etwa 1,1 µm. Unter "Infrarotbereich" wird erfindungsgemäß der Wellenlängenbereich ab 750 nm und größer, vorzugsweise 800 nm und größer verstanden. Die Anregung kann dann über Lichtquellen, wie Halogenlampen, LEDs, Laser, Blitzlampen oder Xenonbogenlampen, mit hoher Effektivität erfolgen, so dass nur geringe Stoffmengen des Lumineszenzstoffs erforderlich sind. Dadurch ist eine Aufbringung des Lumineszenzstoffs mit üblichen Druckverfahren möglich. Darüber hinaus erschwert eine geringe eingesetzte Stoffmenge den Nachweis der eingesetzten Substanz für potentielle Fälscher. Absorbiert das Wirtsgitter auch im nahen Infrarot bis zu etwa 1,1 µm, so können leicht nachweisbare Emissionslinien der Seltenerdionen unterdrückt werden, so dass nur die aufwändiger zu detektierende Emission bei größeren Wellenlängen verbleibt.

In einer alternativen bevorzugten Ausgestaltung werden Lumineszenzstoffe verwendet, die selbst im sichtbaren Spektralbereich, bevorzugt über den größten Teil des sichtbaren Spektralbereichs, besonders bevorzugt bis in den nahen Infrarotbereich hinein absorbieren. Auch dann werden Emissionen in diesen leichter zugänglichen Spektralbereichen unterdrückt.

Das Wirtsgitter kann beispielsweise eine Perovskitstruktur oder eine Granatstruktur aufweisen und mit einem im infraroten Spektralbereich emittierenden Seltenerdelement, wie etwa Praseodym, Neodym, Dysprosium, Holmium, Erbium, Thulium oder Ytterbium, dotiert sein. Weitere mögliche Ausgestaltungen des Wirtsgitters und des Dotierstoffes sind beispielsweise in der EP-B-0 052 624 oder der EP-B-0 053 124 aufgeführt, deren Offenbarungen insoweit in die vorliegende Anmeldung aufgenommen werden.

Die durch den zweiten Merkmalsstoff gebildete Codierung stellt nach einer bevorzugten Ausgestaltung einen Barcode dar. Als Barcode wird im Rahmen der vorliegenden Erfindung jedes ein- oder zweidimensionale Muster verstanden, dass aus Streifen bzw. Flächen mit Merkmalsstoff ("Balken") und zwischen den Balken liegende Streifen bzw. Flächen ohne Merkmalsstoff ("Lücken") besteht. In der Regel repräsentiert die Balken/Lückenabfolge eine binäre Zahlenfolge, die eine beliebige, auch verschlüsselte Information über das Wertdokument darstellen kann.

Der Barcode kann insbesondere für das bloße Auge unsichtbar sein und nur nach Anregung mit einer geeigneten Lichtquelle durch seine Emission erkennbar oder messbar werden. Barcodes eignen sich besonders für ein maschinelles Auslesen und liefern, insbesondere in Verbindung mit Prüfziffern, ein fast fehlerfreies Leseergebnis. Als Barcodes kommen beispielsweise gängige Formate, wie der Code 2/5, der Code 2/5 Interleaved, der Code 128 oder der Code 39, aber auch spezielle, nur für die erfindungsgemäßen Wertdokumente eingesetzte Formate infrage. Auch zweidimensionale Barcodes, die eine besonders stark kondensierte Aufzeichnung und eine erhöhte Redundanz, was diese unempfindlicher gegen Produktionstoleranzen macht, bieten, können verwendet werden.

Das Wertdokumentsubstrat ist vorzugsweise ein bedrucktes oder unbedrucktes Baumwollfaserpapier oder eine beschichtete, bedruckte oder unbedruckte Kunststofffolie. Das Material des Substrats ist dabei für die Erfindung nicht wesentlich, solange nur ein Merkmalsstoff in sein Volumen eingebracht werden kann. Es versteht sich, dass das Wertdokument neben den angesprochenen Stoffen mit weiteren Merkmalsstoffen oder weiteren Druckschichten versehen sein kann.

Bei den erfindungsgemäßen Wertdokumenten handelt es sich vorzugsweise um Banknoten, Aktien, Kreditkarten, Ausweis- oder Identitätskarten, Pässe jeglicher Art, Visa, Wertgutscheine etc.

Die Aufbringung des zweiten Merkmalsstoffs auf das Wertdokumentsubstrat erfolgt bevorzugt mit einem Druckverfahren. Dabei kann beispielsweise ein Tiefdruck-, Siebdruck-, Hochdruck-, Flexodruck-, Tintenstrahl-, Digital-Transfer- oder Offsetdruckverfahren zum Einsatz kommen. Die hierfür verwendeten Druckfarben können transparent sein oder zusätzliche Farbpigmente enthalten, die den Nachweis der Merkmalsstoffe nicht beeinträchtigen dürfen. Im Falle der Lumineszenzstoffe weisen sie bevorzugt im Anregungs- und im betrachteten Emissionsbereich der Lumineszenzstoffe transparente Bereiche auf.

Bei Gestaltungen, bei denen das Wertdokument ein Papiersubstrat aufweist, kann der zweite Merkmalsstoff bevorzugt auch bereits während der Papierherstellung in Form der Codierung auf die feuchte Papierbahn aufgebracht, insbesondere aufgesprüht werden. Dazu wird der zweite Merkmalsstoff beispielsweise zu einem Zeitpunkt, zu dem die Papierbahn noch feucht, aber bereits genügend verfestigt ist, in einer Suspension als laminarer Strahl mit geringem Strahldruck auf die Papierbahnoberfläche geleitet. Durch den geringen Strahldruck wird verhindert, dass sich die Faserstruktur des Papiervlieses beim Auftragen der Suspension verändert. Der Ort der Auftragung ist dann am fertigen Papier für das bloße Auge weder im Auflicht noch im Durchlicht zu erkennen. Weitere Möglichkeiten und Details der Aufbringung des Merkmalsstoffs auf eine feuchte Papierbahn sind in der Druckschrift EP 1 253 241 A2 beschrieben, deren Offenbarung insoweit in die vorliegende Anmeldung einbezogen wird.

Ist ein dritter Merkmalsstoff vorgesehen, so kann dieser grundsätzlich in beliebiger Form und Verteilung auf das Wertdokument aufgebracht sein. Bevorzugt ist allerdings, den dritten Merkmalsstoff ebenfalls in Form einer Codierung auf das Wertdokumentsubstrat aufzudrucken. Zweiter und dritter Merkmalsstoff können Codierungen derselben oder unterschiedlicher Art bilden. Beispielsweise kann der zweite Merkmalsstoff in Form eines Barcodes und der dritte Merkmalsstoff in Form einer alphanumerischen Zeichenfolge aufgebracht sein. Der erste und dritte Merkmalsstoff können einer Nutzergruppe als alternative Möglichkeiten der Echtheitsprüfung dienen oder sie können von zwei unterschiedlichen Nutzergruppen verwendet werden.

Bei der Herstellung des Wertdokuments können der zweite und dritte Merkmalsstoff als Mischung oder als getrennte Stoffe auf das Wertdokumentsubstrat aufgebracht, insbesondere aufgedruckt werden. In einer vorteilhaften Ausgestaltung des Herstellungsverfahrens wird der dritte Merkmalsstoff einer Druckfarbe, insbesondere einer sichtbaren Druckfarbe, beigemischt und zusammen mit der Druckfarbe auf das Wertdokumentsubstrat aufgedruckt.

Es versteht sich, dass weitere Merkmalsstoffe, etwa zur weiteren Erhöhung der Fälschungssicherheit oder zur Einbindung weiterer Nutzergruppen, aufgebracht oder in das Substrat eingebracht werden können.

Bei einem Verfahren zur Prüfung oder Bearbeitung eines oben beschriebenen Wertdokuments wird die Echtheit des Wertdokuments geprüft und eine Werterkennung des Dokuments durchgeführt, indem mindestens eine charakteristische Eigenschaft des ersten Merkmalsstoffs oder des Lumineszenzstoffs zur Prüfung der Echtheit des Wertdokuments und die durch den Lumineszenzstoff und/oder den ersten Merkmalsstoff gebildete Codierung zur Werterkennung des Wertdokuments verwendet wird. Vorzugsweise wird die Echtheit des Wertdokuments von unterschiedlichen Nutzergruppen anhand unterschiedlicher Merkmalsstoffe ermittelt, Das heißt, falls der Nutzer der ersten Nutzergruppe angehört, wird die Echtheit des Dokuments anhand mindestens einer charakteristischen Eigenschaft des ersten Merkmalsstoffs ermittelt. Falls der Nutzer einer zweiten Nutzergruppe angehört, steht diesem mindestens eine charakteristische Eigenschaft des zweiten Merkmalsstoffs für die Echtheitsprüfung zur Verfügung.

Die Werterkennung erfolgt durch den Nutzer einer ersten Nutzergruppe vorzugsweise anhand der durch den ersten Merkmalsstoff dargestellten Codierung und durch den Nutzer einer zweiten Nutzergruppe anhand der durch den Lumineszenzstoff gebildeten Codierung.

Ist das Wertdokument mit einem dritten Merkmalsstoff versehen, so ist gemäß einem weiteren Prüfungs- oder Bearbeitungsverfahren vorgesehen, dass mindestens eine charakteristische Eigenschaft des ersten und/oder dritten Merkmalsstoffs zur Prüfung der Echtheit des Wertdokuments verwendet wird und die durch den ersten und/oder dritten Merkmalsstoff gebildete Codierung zur Werterkennung des Wertdokuments verwendet wird, falls der Nutzer der ersten Nutzergruppe angehört. Beispielsweise kann ein Teil der Nutzer aus der ersten Nutzergruppe den ersten Merkmalsstoff zur Echtheitsprüfung verwenden, ein anderer Teil den dritten Merkmalsstoff. Gehört der Nutzer der zweiten Nutzergruppe an, so wird mindestens eine charakteristische Eigenschaft des Lumineszenzstoffs zur Prüfung der Echtheit des Wertdokuments verwendet und die durch den Lumineszenzstoff gebildete Codierung wird zur Werterkennung des Wertdokuments verwendet.

Handelt es sich bei den Merkmalsstoffen um Lumineszenzstoffe, wird bei beiden Verfahren zweckmäßig mit Strahlung aus dem Anregungsbereich des jeweiligen Lumineszenzstoffs bestrahlt, ihre Emission bei zumindest einer Wellenlänge aus dem Emissionsbereich der Lumineszenzstoffe bestimmt und die Prüfung der Echtheit und/oder die Wertbestimmung auf Grundlage der bestimmten Emission durchgeführt. In einer vorteilhaften Ausgestaltung werden die Lumineszenzstoffe dabei mit sichtbarer und/oder infraroter Strahlung bestrahlt und die Emission der Lumineszenzstoffe im infraroten Spektralbereich bestimmt.

In beiden Verfahren ergibt sich als Vorteil, dass beide Nutzerkreise neben der Echtheitsprüfung ohne großen Zusatzaufwand eine Werterkennung an dem Dokument vornehmen können. Ein weiterer Vorteil besteht darin, dass die Nutzer der ersten und zweiten Nutzergruppe nicht überlappende Kombinationen der Merkmalsstoffe bzw. der durch sie gebildeten Codierung zur Auswertung verwenden. Daher kann beispielsweise einer Analyse einer Vorrichtung zum Echtheitsnachweis der zweiten Benutzergruppe keinerlei Hinweis auf das Vorgehen bei der Echtheitsprüfung der ersten Benutzergruppe entnommen werden, da diese Nachweisvorrichtung keine der Eigenschaften des ersten oder dritten Merkmalsstoffs abfragt.

Weitere Ausführungsbeispiele sowie Vorteile der Erfindung werden nachfolgend anhand der Figuren erläutert. Zur besseren Anschaulichkeit wird in den Figuren auf eine maßstabs- und proportionsgetreue Darstellung verzichtet.

Es zeigen:
- Fig. 1: eine schematische Darstellung einer Banknote nach einem Ausführungsbeispiel der Erfindung, und
- Fig. 2: einen Schnitt durch die Banknote von Fig. 1 entlang der Linie II-II.

Die Erfindung wird nun am Beispiel einer Banknote erläutert. Fig. 1 und 2 zeigen eine schematische Darstellung einer Banknote 10, die mit verschiedenen Sicherheitsmerkmalen für eine Prüfung durch unterschiedliche Nutzergruppen ausgestattet ist. Dabei zeigt Fig. 1 die Banknote 10 in Aufsicht und Fig. 2 einen Querschnitt entlang der Linie II-II der Fig. 1.

Wie am besten in Fig. 2 zu erkennen, ist ein erster Merkmalsstoff 14 gleichmäßig im Volumen des Papiersubstrats 12 der Banknote 10 verteilt. Im Ausführungsbeispiel ist der erste Merkmalsstoff 14 eine Mischung aus verschiedenen Lumineszenzstoffen, die nach Anregung Strahlung mit einer komplexen und schwer nachzustellenden spektralen Verteilung emittiert. Die spektrale Verteilung selbst dient dabei als Codierung.

Ein zweiter Merkmalsstoff 16 ist in Streifenform auf die Oberseite der Banknote 10 aufgedruckt. Die Breite der einzelnen Streifen 18 und die Breite der jeweiligen Zwischenräume 20 bilden dabei einen Strichcode, in dem die Denomination und die Währung der Banknote 10 verschlüsselt abgelegt sind.

Der Strichcode 18, 20 erstreckt sich dabei im Wesentlichen über die gesamte Fläche der Banknote 10.

Im Ausführungsbeispiel ist auch der zweite Merkmalsstoff 16 ein Lumineszenzstoff. Im Gegensatz zu dem ersten Merkmalsstoff 14 ist der zweite Merkmalsstoff 16 gezielt so gewählt, dass seine Lumineszenz leicht angeregt und mit handelsüblichen Detektoren nachgewiesen werden kann.

Die Echtheitsprüfung und die Werterkennung wird nun von zwei unterschiedlichen Benutzergruppen anhand nicht überlappender Kombinationen der Merkmalsstoffe 14,16 bzw. deren Anordnung vorgenommen. Die Banknote 10 des Ausführungsbeispiels ist für eine erste Nutzergruppe mit hohen Sicherheitsanforderungen und eine zweite Nutzergruppe mit vergleichsweise niedrigen Sicherheitsanforderungen ausgelegt.

Bei der zweiten Nutzergruppe kann es sich beispielsweise um einfache, Geldscheine annehmende Automaten auf Parkplätzen oder Verkaufsautomaten handeln. Für diesen Einsatz sind preiswerte Nachweisvorrichtungen zur Echtheitsprüfung und Werterkennung besonders sinnvoll.

Ein Nutzer der zweiten Nutzergruppe prüft die Echtheit einer Banknote 10 durch Beleuchten der Banknote mit Anregungslicht und dem Nachweis des Lumineszenzsignals des zweiten Merkmalsstoffs 16. Wird ein entsprechendes Lumineszenzsignal empfangen, wird die Banknote von dem Nutzer als echt bewertet. Aufgrund der Wahl des Lumineszenzstoffes kann dieser Nachweis mit handelsüblichen, preiswerten Detektoren erfolgen. Ist die Banknote als echt erkannt, kann ihr Wert der Codierung 18, 20 entnommen werden. Die Echtheitsprüfung und die Werterkennung können dabei auch in einem Schritt durchgeführt werden.

Der ersten Nutzergruppe mit ihren höheren Sicherheitsanforderungen dient der erste Merkmalsstoff 14 mit seiner konkreten, aber komplexen Emission als Echtheitskennzeichen. Die erste Nutzergruppe kann beispielsweise Banken umfassen, in denen die Echtheit der Banknoten mit hochwertigen und aufwändigen Detektoren geprüft wird. Auch hier wird eine Banknote zur Prüfung mit Anregungslicht bestrahlt und die korrekte spektrale Antwort des ersten Merkmalsstoffs 14 ausgewertet. Ist die Banknote als echt erkannt, kann ihr Wert ohne weiteres der durch den ersten Merkmalsstoff gebildeten spektralen Codierung entnommen werden, indem eine tiefer gehende Analyse des Emissionsspektrums, wobei Halbwertsbreiten und/oder Lumineszenzpeakabstände und/oder Abklingzeiten etc. bewertet werden, ausgeführt wird.

Die beiden Benutzergruppen werten somit unterschiedliche Kombinationen der Merkmalsstoffe bzw. deren Anordnung auf der Banknote 10 aus. Dies hat den zusätzlichen Vorteil, dass eine Analyse einer vergleichsweise leicht zugänglichen Vorrichtung zum Echtheitsnachweis der zweiten Benutzergruppe noch keinen Hinweis auf die Vorgehensweise und die Grundlagen der Echtheitsprüfung der ersten Benutzergruppe gibt.

Zusätzlich zu den genannten Merkmalsstoffen kann ein dritter Merkmalsstoff 22 in Form einer weiteren Codierung 24 auf die Banknote 10 aufgedruckt sein. Die weitere Codierung kann ebenfalls als Barcode oder auch als alphanumerische Zeichenfolge ausgebildet sein, wie in der Fig. 1 angedeutet. Der dritte Merkmalsstoff ist im Ausführungsbeispiel durch einen weiteren Lumineszenzstoff 22 gebildet, der einer sichtbaren Druckfarbe 26 beigemischt ist, mit der ein Druckbild, beispielsweise die Denomination der Note, auf das Banknotensubstrat 12 aufgedruckt ist.

Der dritte Merkmalsstoff 22 ist im Ausführungsbeispiel auf Basis eines mit einem Seltenerdelement dotiertem Wirtskristall gebildet, welcher auf Anregung im sichtbaren Spektralbereich hin eine Lumineszenz im infraroten Spektralbereich oberhalb von etwa 1,5 µm zeigt und im Sichtbaren und im nahen Infrarot nicht emittiert. Die Lumineszenz des dritten Merkmalsstoffs 22 kann mit verbreiteten Detektoren, die bis etwa 1,1 µm empfindlich sind, nicht nachgewiesen werden. Der dritte Merkmalsstoff 22 kann daher von den Nutzern der ersten Nutzergruppe alternativ oder zusätzlich zu dem ersten Merkmalsstoff 14 für eine hochwertige Echtheitsprüfung herangezogen werden.

Wieder mit Bezug auf Fig. 1 ist der erste Streifen 18 der Codierung mit einem gewissen Abstand 28 vom linken Rand 30 der Banknote 10 angeordnet. Wird dieser Abstand 28 für unterschiedliche Banknoten derselben Serie variiert, indem beispielsweise unterschiedliche Druckplatten mit unterschiedlichem Abstand 28 verwendet werden, so ergibt sich ein zusätzlicher Fälschungsschutz, da sich Lücken oder eingefügte Teile anderer Banknoten als Störung in der Codierung 18, 20 bemerkbar machen. Beispielsweise kann vorgesehen sein, dass nur bestimmte Kombinationen von Streifenbreiten 18 und Lückenbreiten 20 zulässige Codierungen bilden. Zu breite oder zu schmale Streifen, wie sie bei Manipulationsversuchen an der Banknote auftreten, können dann bei der Prüfung der Banknoten als unzulässig erkannt und die Banknote als nicht echt zurückgewiesen werden.

## Patentansprüche

1. Wertdokument (10), insbesondere Banknote, mit einem Wertdokumentsubstrat (12) und zumindest zwei unterschiedlichen Merkmalsstoffen (14, 16) zur Prüfung der Echtheit des Wertdokuments, bei dem ein erster Merkmalsstoff (14), der durch einen Lumineszenzstoff oder eine Mischung aus Lumineszenzstoffen gebildet ist, in das Volumen des Substrats (12) des Wertdokuments eingebracht ist und ein zweiter Merkmalsstoff (16) durch einen Lumineszenzstoff gebildet ist, der in Form einer Codierung (18, 20) für eine Werterkennung auf das Wertdokumentsubstrat aufgebracht ist, und wobei wenigstens einer der Merkmalsstoffe (14, 16) auf Basis eines mit Seltenerdelementen dotierten Wirtsgitters gebildet ist, **dadurch gekennzeichnet, dass** sich die Codierung (18, 20) über einen überwiegenden Teil einer Oberfläche des Wertdokuments, insbesondere über die im Wesentlichen gesamte Oberfläche des Wertdokuments erstreckt, und dass
der erste Merkmalsstoff (14) im Volumen des Wertdokumentsubstrats (12) im Wesentlichen gleichmäßig verteilt ist, so dass hinreichend große Volumenelemente gleicher Größe jeweils im Wesentlichen dieselbe Menge des ersten Merkmalsstoffs (14) enthalten.

2. Wertdokument nach Anspruch 1, **dadurch gekennzeichnet, dass** ein dritter Merkmalsstoff (22) auf das Wertdokumentsubstrat (12) aufgebracht, bevorzugt aufgedruckt ist, welcher von dem ersten und zweiten Merkmalsstoff (14, 16) verschieden ist.

3. Wertdokument nach wenigstens einem der Ansprüche 1 oder 2, **dadurch gekennzeichnet, dass** der dritte Merkmalsstoff (22) durch einen Lumineszenzstoff oder eine Mischung aus Lumineszenzstoffen gebildet ist.

4. Wertdokument nach wenigstens einem der Ansprüche 1 bis 3, **dadurch gekennzeichnet, dass** die Codierung (18, 20) einen Barcode darstellt.

5. Wertdokument nach wenigstens einem der Ansprüche 1 bis 4, **dadurch gekennzeichnet, dass** der erste Merkmalsstoff (14) codiert vorliegt und die Codierung des ersten Merkmalsstoffes (14) in den stofflichen Eigenschaften, insbesondere in der Form der Emissions- und/oder Anregungsspektren des ersten Merkmalsstoffes (14) liegt.

6. Wertdokument nach wenigstens einem der Ansprüche 1 bis 5, **dadurch gekennzeichnet, dass** das Wertdokumentsubstrat (12) durch ein bedrucktes oder unbedrucktes Baumwollpapier gebildet ist.

7. Wertdokument nach wenigstens einem der Ansprüche 1 bis 6, **dadurch gekennzeichnet, dass** das Wertdokumentsubstrat (12) durch eine bedruckte oder unbedruckte Kunststofffolie gebildet ist.

8. Wertdokument nach wenigstens einem der Ansprüche 1 bis 7, **dadurch gekennzeichnet, dass** der zweite Merkmalsstoff (16) auf das Wertdokumentsubstrat (12) aufgedruckt ist.

9. Wertdokument nach wenigstens einem der Ansprüche 1 bis 7, **dadurch gekennzeichnet, dass** der zweite Merkmalsstoff (16) während der Papierherstellung in Form der Codierung (18, 20) auf die feuchte Papierbahn aufgebracht, insbesondere aufgesprüht ist.

10. Wertdokument nach Anspruch 2 und wenigstens einem der Ansprüche 1 bis 9, **dadurch gekennzeichnet, dass** der dritte Merkmalsstoff (22) in Form einer Codierung (24) auf das Wertdokumentsubstrat (12) aufgebracht, insbesondere aufgedruckt ist.

11. Wertdokument nach wenigstens einem der Ansprüche 2 bis 10, **dadurch gekennzeichnet, dass** der dritte Merkmalsstoff (22) zusammen mit einer Druckfarbe (26), insbesondere einer sichtbaren Druckfarbe in Form eines Druckbildes (24) auf das Wertdokumentsubstrat aufgedruckt ist.

12. Verfahren zur Herstellung eines Wertdokuments nach einem der Ansprüche 1 bis 11, **dadurch gekennzeichnet, dass** der erste Merkmalsstoff (14) in das Volumen des Wertdokumentsubstrats (12) eingebracht wird und der zweite Merkmalsstoff (16) in Form einer Codierung (18, 20) auf das Wertdokumentsubstrat (12) aufgebracht wird.

13. Herstellungsverfahren nach Anspruch 12, **dadurch gekennzeichnet, dass** der zweite Merkmalsstoff (16) auf das Wertdokumentsubstrat (12) aufgedruckt wird.

14. Herstellungsverfahren nach Anspruch 12, bei dem das Wertdokumentsubstrat (12) durch ein bedrucktes oder unbedrucktes Baumwollpapier gebildet ist, **dadurch gekennzeichnet, dass** der zweite Merkmalsstoff (16) während der Papierherstellung auf die feuchte Papierbahn aufgesprüht wird.

15. Herstellungsverfahren nach wenigstens einem der Ansprüche 12 bis 14, **dadurch gekennzeichnet, dass** ein dritter Merkmalsstoff (22) auf das Wertdokumentsubstrat (12) aufgebracht, insbesondere aufgedruckt wird.

16. Herstellungsverfahren nach Anspruch 15, **dadurch gekennzeichnet, dass** der zweite und dritte Merkmalsstoff (16, 22) als Mischung oder als getrennte Stoffe auf das Wertdokumentsubstrat (12) aufgebracht werden.

17. Herstellungsverfahren nach Anspruch 15 oder 16, **dadurch gekennzeichnet, dass** der dritte Merkmalsstoff (22) zusammen mit einer Druckfarbe (26), insbesondere einer sichtbaren Druckfarbe, in Form eines Druckbilds (24) auf das Wertdokumentsubstrat (12) aufgedruckt wird.

18. Verfahren zur Prüfung oder Bearbeitung eines Wertdokuments nach einem der Ansprüche 1 bis 11, bei dem die Echtheit des Wertdokuments (10) geprüft und eine Werterkennung des Dokuments durchgeführt wird, indem mindestens eine charakteristische Eigenschaft des ersten Merkmalsstoffs (14) und/oder Lumineszenzstoffs zur Prüfung der Echtheit des Wertdokuments verwendet wird und die durch den Lumineszenzstoff und/oder den zweiten Merkmalsstoff (16) gebildete Codierung zur Werterkennung des Wertdokuments verwendet wird.

19. Verfahren nach Anspruch 18, **dadurch gekennzeichnet, dass** von einem Nutzer einer ersten Nutzergruppe mindestens eine charakteristische Eigenschaft des ersten Merkmalsstoffs (14) zur Prüfung der Echtheit des Wertdokuments (10) und die durch den ersten Merkmalsstoff (14) gebildete Codierung für die Werterkennung des Wertdokuments verwendet wird.

20. Verfahren nach Anspruch 18 oder 19, **dadurch gekennzeichnet, dass** von einem Nutzer einer zweiten Nutzergruppe mindestens eine charakteristische Eigenschaft des Lumineszenzstoffs (14) zur Prüfung der Echtheit des Wertdokuments (10) und die durch den zweiten Merkmalsstoff (16) gebildete Codierung zur Werterkennung des Wertdokuments verwendet wird.

21. Verfahren nach wenigstens einem der Ansprüche 18 bis 20, **dadurch gekennzeichnet, dass** mindestens eine charakteristische Eigenschaft des ersten und/oder dritten Merkmalsstoffs (14, 22) zur Prüfung der Echtheit des Wertdokuments (10) verwendet wird und die durch den ersten Merkmalsstoff (14) gebildete Codierung zur Werterkennung des Wertdokuments verwendet wird, falls der Nutzer der ersten Nutzergruppe angehört, und mindestens eine charakteristische Eigenschaft des zweiten Merkmalsstoffs (16) zur Prüfung der Echtheit des Wertdokuments verwendet wird und die durch den zweiten Merkmalsstoff gebildete Codierung (18, 20) zur Werterkennung des Wertdokuments verwendet wird, falls der Nutzer der zweiten Nutzergruppe angehört.

22. Verfahren nach Anspruch 18 bis 21, **dadurch gekennzeichnet, dass** der erste Merkmalsstoff (14) ein Lumineszenzstoff ist und dass zur Echtheitsprüfung oder Werterkennung durch einen Nutzer der ersten Nutzergruppe der erste Merkmalsstoff mit Strahlung aus seinem Anregungsbereich bestrahlt wird, die Emission bei zumindest einer Wellenlänge aus dem Emissionsbereich des ersten Merkmalsstoffs (14) bestimmt wird und die Prüfung der Echtheit und/oder die Werterkennung auf Grundlage der bestimmten Emission durchgeführt wird.

23. Verfahren nach Anspruch 18 bis 22, **dadurch gekennzeichnet, dass** der zweite Merkmalsstoff (16) ein Lumineszenzstoff ist, zur Echtheitsprüfung oder Werterkennung durch einen Nutzer der zweiten Nutzergruppe der zweite Merkmalsstoff (16) mit Strahlung aus seinem Anregungsbereich bestrahlt wird, die Emission bei zumindest einer Wellenlänge aus dem Emissionsbereich des zweiten Merkmalsstoffs (16) bestimmt wird und die Prüfung der Echtheit und/oder die Werterkennung auf Grundlage der bestimmten Emission durchgeführt wird.

24. Verfahren nach Anspruch 22 und 23, **dadurch gekennzeichnet, dass** der erste und/oder zweite Merkmalsstoff (14, 16) mit sichtbarer und/oder infraroter Strahlung bestrahlt wird und die Emission des bestrahlten Merkmalsstoffs (14, 16) im infraroten Spektralbereich bestimmt wird.

25. Verfahren nach Anspruch 22 bis 24, **dadurch gekennzeichnet, dass** die Bestrahlung mit einer Leuchtdiode oder Laserdiode durchgeführt wird.

## Claims

1. A value document (10), in particular bank note, having a value document substrate (12) and at least two different feature substances (14, 16) for checking the authenticity of the value document, wherein a first feature substance (14) formed by a luminescent substance or a mixture of luminescent substances is incorporated into the volume of the substrate (12) of the value document, and a second feature substance (16) is formed by a luminescent substance which is applied to the value document substrate in the form of a coding (18, 20) for a value recognition, and wherein at least one of the feature substances (14, 16) is formed on the basis of a host lattice doped with rare-earth elements, **characterized in that** the coding (18, 20) extends over a predominant part of a surface of the value document, in particular over the substantially complete surface of the value document, and that
the first feature substance (14) is distributed substantially uniformly within the volume of the value document substrate (12), so that sufficiently large volume elements of equal size each contain a substantially equal quantity of the first feature substance (14).

2. The value document according to claim 1, **characterized in that** a third feature substance (22) is applied to the value document substrate (12), preferably printed thereon, which is different from the first and second feature substances (14, 16).

3. The value document according to at least one of claims 1 or 2, **characterized in that** the third feature substance (22) is formed by a luminescent substance or a mixture of luminescent substances.

4. The value document according to at least one of claims 1 to 3, **characterized in that** the coding (18, 20) represents a bar code.

5. The value document according to at least one of claims 1 to 4, **characterized in that** the first feature substance (14) is present in coded form, and the coding of the first feature substance (14) lies in the material properties, in particular in the form of the emission and/or excitation spectra of the first feature substance (14).

6. The value document according to at least one of claims 1 to 5, **characterized in that** the value document substrate (12) is formed by a printed or unprinted cotton paper.

7. The value document according to at least one of claims 1 to 6, **characterized in that** the value document substrate (12) is formed by a printed or unprinted plastic foil.

8. The value document according to at least one of claims 1 to 7, **characterized in that** the second feature substance (16) is printed on the value document substrate (12).

9. The value document according to at least one of claims 1 to 7, **characterized in that** the second feature substance (16) is applied to the moist paper web, in particular sprayed on, in the form of the coding (18, 20) during papermaking.

10. The value document according to claim 2 and at least one of claims 1 to 9, **characterized in that** the third feature substance (22) is applied to the value document substrate (12), in particular printed thereon, in the form of a coding (24).

11. The value document according to at least one of claims 2 to 10, **characterized in that** the third feature substance (22) is printed on the value document substrate together with a printing ink (26), in particular a visible printing ink, in the form of a printed image (24).

12. A method for manufacturing a value document according to any of claims 1 to 11, **characterized in that** the first feature substance (14) is incorporated into the volume of the value document substrate (12), and the second feature substance (16) is applied to the value document substrate (12) in the form of a coding (18, 20).

13. The manufacturing method according to claim 12, **characterized in that** the second feature substance (16) is printed on the value document substrate (12).

14. The manufacturing method according to claim 12, wherein the value document substrate (12) is formed by a printed or unprinted cotton paper, **characterized in that** the second feature substance (16) is sprayed onto the moist paper web during papermaking.

15. The manufacturing method according to at least one of claims 12 to 14, **characterized in that** a third feature substance (22) is applied to the value document substrate (12), in particular printed thereon.

16. The manufacturing method according to claim 15, **characterized in that** the second and third feature substances (16, 22) are applied to the value document substrate (12) as a mixture or as separate substances.

17. The manufacturing method according to claim 15 or 16, **characterized in that** the third feature substance (22) is printed on the value document substrate (12) together with a printing ink (26), in particular a visible printing ink, in the form of a printed image (24).

18. A method for checking or processing a value document according to any of claims 1 to 11, wherein the authenticity of the value document (10) is checked and a value recognition of the document carried out by employing at least one characteristic property of the first feature substance (14) and/or luminescent substance for checking the authenticity of the value document, and employing the coding formed by the luminescent substance and/or the second feature substance (16) for the value recognition of the value document.

19. The method according to claim 18, **characterized in that** at least one characteristic property of the first feature substance (14) is employed for checking the authenticity of the value document (10), and the coding formed by the first feature substance (14) for the value recognition of the value document, by a user of a first user group.

20. The method according to claim 18 or 19, **characterized in that** at least one characteristic property of the luminescent substance (14) is employed for checking the authenticity of the value document (10), and the coding formed by the second feature substance (16) for the value recognition of the value document, by a user of a second user group.

21. The method according to at least one of claims 18 to 20, **characterized in that** at least one characteristic property of the first and/or third feature substance (14, 22) is employed for checking the authenticity of the value document (10), and the coding formed by the first feature substance (14) is employed for the value recognition of the value document, if the user belongs to the first user group, and at least one characteristic property of the second feature substance (16) is employed for checking the authenticity of the value document, and the coding (18, 20) formed by the second feature substance is employed for the value recognition of the value document, if the user belongs to the second user group.

22. The method according to claims 18 to 21, **characterized in that** the first feature substance (14) is a luminescent substance, and for the authenticity check or value recognition by a user of the first user group, the first feature substance is irradiated with radiation from its excitation range, the emission is determined at at least one wavelength from the emission range of the first feature substance (14), and the check of authenticity and/or the value recognition is carried out on the basis of the determined emission.

23. The method according to claims 18 to 22, **characterized in that** the second feature substance (16) is a luminescent substance, for the authenticity check or value recognition by a user of the second user group the second feature substance (16) is irradiated with radiation from its excitation range, the emission is determined at at least one wavelength from the emission range of the second feature substance (16), and the check of authenticity and/or the value recognition is carried out on the basis of the determined emission.

24. The method according to claims 22 and 23, **characterized in that** the first and/or second feature substance (14, 16) is irradiated with visible and/or infrared radiation, and the emission of the irradiated feature substance (14, 16) is determined in the infrared spectral range.

25. The method according to claim 22 to 24, **characterized in that** the irradiation is carried out with a light-emitting diode or laser diode.

## Revendications

1. Document de valeur (10), en particulier billet de banque, comprenant un substrat pour document de valeur (12) et au moins deux substances caractéristiques (14, 16) différentes destinées à la vérification de l'authenticité du document de valeur, dans lequel une première substance caractéristique (14) constituée par une substance luminescente ou par un mélange de substances luminescentes est incorporée dans le volume du substrat (12) du document de valeur, et une deuxième substance caractéristique (16) est constituée par une substance luminescente qui, sous forme d'une codification (18, 20), est appliquée, pour une détection de la valeur, sur le substrat pour document de valeur, et cependant qu'au moins une des deux substances caractéristiques (14, 16) est constituée sur la base d'un réseau hôte dopé avec des éléments de terres rares, **caractérisé en ce que** la codification (18, 20) s'étend sur une majeure partie d'une surface du document de valeur, en particulier sur essentiellement toute la surface du document de valeur, et **en ce que**
la première substance caractéristique (14) est répartie dans le volume du substrat pour document de valeur (12) de manière essentiellement uniforme, de telle sorte que des éléments de volume suffisamment grands de même taille contiennent respectivement essentiellement la même quantité de la première substance caractéristique (14).

2. Document de valeur selon la revendication 1, **caractérisé en ce qu'**une troisième substance caractéristique (22) est appliquée sur le substrat pour document de valeur (12), de préférence imprimée, laquelle est différente de la première et de la deuxième substance caractéristique (14, 16).

3. Document de valeur selon au moins une des revendications 1 ou 2, **caractérisé en ce que** la troisième substance caractéristique (22) est constituée par une substance luminescente ou par un mélange de substances luminescentes.

4. Document de valeur selon au moins une des revendications de 1 à 3, **caractérisé en ce que** la codification (18, 20) représente un code-barres.

5. Document de valeur selon au moins une des revendications de 1 à 4, **caractérisé en ce que** la première substance caractéristique (14) se trouve sous forme codée et que la codification de la première substance caractéristique (14) réside dans les propriétés matérielles, en particulier dans la forme des spectres d'émission et/ou d'excitation de la première substance caractéristique (14).

6. Document de valeur selon au moins une des revendications de 1 à 5, **caractérisé en ce que** le substrat pour document de valeur (12) est constitué par un papier de coton imprimé ou non imprimé.

7. Document de valeur selon au moins une des revendications de 1 à 6, **caractérisé en ce que** le substrat pour document de valeur (12) est constitué par un film de matière plastique imprimé ou non imprimé.

8. Document de valeur selon au moins une des revendications de 1 à 7, **caractérisé en ce que** la deuxième substance caractéristique (16) est imprimée sur le substrat pour document de valeur (12).

9. Document de valeur selon au moins une des revendications de 1 à 7, **caractérisé en ce que** la deuxième substance caractéristique (16) est appliquée durant la fabrication du papier sous forme de la codification (18, 20) sur la bande de papier humide, en particulier pulvérisée.

10. Document de valeur selon la revendication 2 et au moins une des revendications de 1 à 9, **caractérisé en ce que** la troisième substance caractéristique (22) est appliquée sous forme d'une codification (24) sur le substrat pour document de valeur (12), en particulier imprimée.

11. Document de valeur selon au moins une des revendications de 2 à 10, **caractérisé en ce que** la troisième substance caractéristique (22) est imprimée en même temps qu'une encre d'impression (26), en particulier une encre d'impression visible sous forme d'une image imprimée (24), sur le substrat pour document de valeur.

12. Procédé de fabrication d'un document de valeur selon une des revendications de 1 à 11, **caractérisé en ce que** la première substance caractéristique (14) est incorporée dans le volume du substrat pour document de valeur (12), et que la deuxième substance caractéristique (16) est appliquée sous forme d'une codification (18, 20) sur le substrat pour document de valeur (12).

13. Procédé de fabrication selon la revendication 12, **caractérisé en ce que** la deuxième substance caractéristique (16) est imprimée sur le substrat pour document de valeur (12).

14. Procédé de fabrication selon la revendication 12, dans lequel le substrat pour document de valeur (12) est constitué par un papier de coton imprimé ou non imprimé, **caractérisé en ce que** la deuxième substance caractéristique (16) est pulvérisée durant la fabrication du papier sur la bande de papier humide.

15. Procédé de fabrication selon au moins une des revendications de 12 à 14, **caractérisé en ce qu'**une troisième substance caractéristique (22) est appliquée sur le substrat pour document de valeur (12), de préférence imprimée.

16. Procédé de fabrication selon la revendication 15, **caractérisé en ce que** la deuxième et troisième substance caractéristique (16, 22) sont appliquées sous forme de mélange ou de substances distinctes sur le substrat pour document de valeur (12).

17. Procédé de fabrication selon la revendication 15 ou 16, **caractérisé en ce que** la troisième substance caractéristique (22) est imprimée en même temps qu'une encre d'impression (26), en particulier une encre d'impression visible, sous forme d'une image imprimée (24), sur le substrat pour document de valeur (12).

18. Procédé de vérification ou de traitement d'un document de valeur selon une des revendications de 1 à 11, dans lequel l'authenticité du document de valeur (10) est vérifiée et une détection de la valeur du document est effectuée, ce qui a lieu en ce qu'au moins une propriété caractéristique de la première substance caractéristique (14) et/ou de la substance luminescente est utilisée pour la vérification de l'authenticité du document de valeur, et que la codification constituée par la substance luminescente et/ou par la deuxième substance caractéristique (16) est utilisée pour la détection de la valeur du document de valeur.

19. Procédé selon la revendication 18, **caractérisé en ce que**, par un utilisateur d'un premier groupe d'utilisateurs, au moins une propriété caractéristique de la première substance caractéristique (14) est utilisée pour la vérification de l'authenticité du document de valeur (10), et que la codification constituée par la première substance caractéristique (14) est utilisée pour la détection de la valeur du document de valeur.

20. Procédé selon la revendication 18 ou 19, **caractérisé en ce que**, par un utilisateur d'un deuxième groupe d'utilisateurs, au moins une propriété caractéristique de la substance luminescente (14) est utilisée pour la vérification de l'authenticité du document de valeur (10), et que la codification constituée par la deuxième substance caractéristique (16) est utilisée pour la détection de la valeur du document de valeur.

21. Procédé selon au moins une des revendications de 18 à 20, **caractérisé en ce qu'**au moins une propriété caractéristique de la première et/ou troisième substance caractéristique (14, 22) est utilisée pour la vérification de l'authenticité du document de valeur (10), et que la codification constituée par la première substance caractéristique (14) est utilisée pour la détection de la valeur du document de valeur dans le cas où l'utilisateur appartient au premier groupe d'utilisateurs, et qu'au moins une propriété caractéristique de la deuxième substance caractéristique (16) est utilisée pour la vérification de l'authenticité du document de valeur, et que la codification (18, 20) constituée par la deuxième substance caractéristique est utilisée pour la détection de la valeur du document de valeur dans le cas où l'utilisateur appartient au deuxième groupe d'utilisateurs.

22. Procédé selon la revendication de 18 à 21, **caractérisé en ce que** la première substance caractéristique (14) est une substance luminescente, et que, pour la vérification de l'authenticité ou la détection de la valeur par un utilisateur du premier groupe d'utilisateurs, la première substance caractéristique est irradiée avec un rayonnement appartenant à sa plage d'excitation, l'émission est déterminée pour au moins une longueur d'ondes appartenant à la plage d'émission de la première substance caractéristique (14), et la vérification de l'authenticité et/ou la détection de la valeur sont effectuées sur la base de l'émission déterminée.

23. Procédé selon la revendication de 18 à 22, **caractérisé en ce que** la deuxième substance caractéristique (16) est une substance luminescente , que, pour la vérification de l'authenticité ou la détection de la valeur par un utilisateur du deuxième groupe d'utilisateurs, la deuxième substance caractéristique (16), est irradiée avec un rayonnement appartenant à sa plage d'excitation, que l'émission est déterminée pour au moins une longueur d'ondes appartenant à la plage d'émission de la deuxième substance caractéristique (16), et que la vérification de l'authenticité et/ou la détection de la valeur sont effectuées sur la base de l'émission déterminée.

24. Procédé selon la revendication 22 et 23, **caractérisé en ce que** la première et/ou deuxième substance caractéristique (14,16) est irradiée avec un rayonnement visible et/ou infrarouge, et que l'émission de la substance caractéristique (14,16) irradiée dans la plage spectrale infrarouge est déterminée.

25. Procédé selon la revendication de 22 à 24, **caractérisé en ce que** l'irradiation est effectuée avec une diode électroluminescente ou diode laser.
